# EUROPÄISCHE PATENTSCHRIFT

(11) **EP 0 737 795 B1**
(45) Veröffentlichungstag und Bekanntmachung des Hinweises auf die Patenterteilung: **24.06.1998**
(21) Anmeldenummer: 96104686.9
(22) Anmeldetag: 25.03.1996
(51) Int. Cl.: E06B 9/264, E06B 9/266, E06B 9/13

(54) **Rollo-Folie und Herstellverfahren**
Window shade and manufacturing process
Feuille de store et procédé de fabrication

(30) Priorität: 13.04.1995 DE 19514019
(43) Veröffentlichungstag der Anmeldung: 16.10.1996
(73) Patentinhaber: Schmidt, Manfred, Dipl.-Phys., 71101 Schönaich (DE)
(72) Erfinder: Schmidt, Manfred, Dipl.-Phys., 71101 Schönaich (DE)
(74) Vertreter: Rudolph, Wolfgang

(56) Entgegenhaltungen:
- EP-A- 0 410 364
- EP-A- 0 483 528
- FR-A- 1 313 315
- US-A- 3 186 473
- US-A- 4 930 563

## Beschreibung

Die Erfindung betrifft eine Rollo-Folie, insbesondere zur Verwendung als bewegliche Abdeckung von Glasscheiben ein Rollo und ein Verfahren zur Herstellung einer Rollo-Folie.

Rollos, die zum Verdunkeln, Abschatten oder Dekorieren von Fenstern dienen, sind bekannt. Die Grundform hat eine oben angeordnete drehbare Walze zum Aufbeziehungsweise Abwisckeln eines Behanges, dessen unteres Ende durch eine Endversteifung etwa in Gestalt einer Stange stabilisiert und beschwert ist. Der Behang ist zum Beispiel eine 0.3 mm dicke Folie und die Walze hat einen Durchmesser von 30 mm. Bei manuell betätigten Rollos ist meist an der Endversteifung eine Zugschnur befestigt, und die Walze wird durch ein Federelement angetrieben. Bei elektrischen Rollos wirkt der Antrieb meist auf die Walze.

In einer speziellen Ausführung kann ein Rollo auch als bewegliches Wärmschutzschild bei Fenstern, Hausfassaden oder Sonnenkollektoren den Wärmestrom steuern. In der DE-A-2446203 ist zum Beispiel ein Wärmeschutz zur Verwendung an Fenstern vorgeschlagen, und in der EP-A-0483528 sind geeignete Schutzfolien beschrieben. Sie bestehen meist aus einer dünnen Folie aus Kunststoff mit einer Kaschierung aus Kupfer- oder Aluminium derart, daß sie beispielsweise für Licht halb transparent sind und dennoch Wärmestrahlen fast vollständig reflektieren. Die konventionelle Anordnung im Innenraum ist allerdings problematisch, weil bei kalter Witterung eine hinter der Wärmeschutzfolie angeordnete Fensterscheibe Kondenswasser bildet und beschlägt.

Die Einsatzmöglichkeiten insbesondere von automatisch gesteuerten Rollos bei Fenstern und Hausfassaden wurden zum Beispiel vom Fraunhofer Institut für solare Energiesysteme, Freiburg im Breisgau, untersucht. Die Ergebnisse zeigen, daß damit erhebliche Mengen an Heizenergie eingespart und solare Energie genutzt werden kann. Eines der bekannten Systeme benutzt beispielsweise speziell konstruierte Fenster, bei denen ein wärmewirksames Rollo zwischen Scheiben angeordnet ist. Derartige Fenster sind aber recht aufwendig in Herstellung und Montage und daher nicht marktgerecht.

Weil Fenster heute ganz überwiegend mit Isoliergläsern ausgestattet werden, liegt es nahe, Rollos im Scheibenzwischenraum von Isoliergläsern anzuordnen. Dazu werden aber extrem kompakte Rollos mit einen Tiefe von lediglich 16 bis 22 mm gebraucht. Lösungsvorschläge finden sich zum Beispiel in den Patentschriften EP 0154218A2 und EP 0483528A1, und es gibt auch entsprechende Produkte am Markt. Allerdings weisen diese zum Teil erhebliche Mängel auf. Selbst bei auf Ausstellungen gezeigten Mustern ist manchmal zu sehen, daß die Schutzfolie schief aufwickelt, Falten wirft, schräg hängt oder gar an der Glasscheibe haften bleibt. Es ist offensichtlich, daß die bei einem extrem kompakten Rollo auftretenden technischen Probleme noch nicht befriedigend gelöst sind.

Die Erfindung stellt sich die Aufgabe ein Rollo zu schaffen, das die vorstehend genannten Mängel und Nachteile nicht aufweist, für den Einbau zwischen Scheiben eines Isolierglases geeignet ist und eine kostengüngstige Herstellung erlaubt.

Diese Aufgabe wird gelöst durch eine Rollo-Folie, ein Rollo und ein Verfahren zur Herstellung einer Rollo-Folie gemäß den Ansprüchen 1, 6 und 8.

Eine erfindungsgemäße Rollo-Folie hat gleichsinnig und parallel zur Wickelachse angeordnet Knickprägungen im Knickwinkel von bis zu 180 grd. Diese bewirken durch ihr Biegemoment ein Wellenprofil, das zu einem Wickel mit zahnradähnlichem Kantenprofil unter Formschluß und mit eigenem Drehmoment aufwickelt. Eine so gestaltete Rollo-Folie zeichnet sich durch mehrere hervorragende Eingenschaften aus, von denen die wichtigsten nachfolgend genannt sind.
1. Spurtreues Aufwisckeln durch Formschluß am Kantenprofil.
2. Drehmoment in Aufrollrichtung durch Prägung als Rollfeder.
3. Versteifung in Querrichtung durch Wellenprofil.
4. Luftpolster bei Auflage auf Glasscheibe.

Ein Rollo bestehend aus der erfindungsgemäßen Rollo-Folie und einer Wickelmechanik kann konventionell zur Dekoration oder Abschattung von Fenstern dienen. Dazu kann die Rollo-Folie grundsätzlich aus Materialen und nach Methoden gefertigt sein, die bei Plissee Jalousien verwendet werden. Bekanntlich hat ein solcher Faltbehand schmale gepreßte Falten im Zick-Zack-Profil wie sie in ähnlicher Qualität als gleichsinnige Knickprägungen bei der Rollo-Folie gebraucht werden. Die Herstellung der Knickprägungen ist nach einem speziellen Verfahren, bei dem im Prinzip ein Rundwickel zu einem flachen Zweikantwickel verformt wird, mit wenig Aufwand möglich.

Bei der Verwendung als Wärmeschutz ist die Anordnung zwischen Scheiben eines Isolierglases bevorzugt. Unter Berücksichtigung der geschützten Lage kann die Rollo-Folie extrem dünn und leicht gestaltet werden mit dem Vorteil, daß zum Aufbeziehungsweise Abwickeln nur wenig Antriebsleistung gebraucht wird. Nach der vorliegenden Praxiserfahrung genügt zum Antrieb eines entsprechenden Rollos ein batteriebetriebener Elektromotor mit 0.3 W Leistung. Dank des geringen Leistungsbedarfs kann das Rollo auch mittels einer Magnetkupplung betätigt werden, die eine Verschiebekraft oder ein Drehmoment durch eine der Scheiben von außen nach innen überträgt. In einer bevorzugten Ausführungsform wird das Rollo im Isolierglas durch Bewegen der Magnetkupplung manuell b tätigt. Selbstverständklich kann die Magnetkupplung auch zur Kraftübertragung bei einem außen angeordneten elektrischen Antrieb genutzt werden.

Weitere Vorteile, Merkmale und Anwendungsmöglichkeiten der vorliegenden Erfindung ergeben sich aus den Unteransprüchen sowie aus der nachfolgenden Beschreibung in Verbindung mit den Zeichnungen; es zeigen:
Fig. 1: Ein Verfahren zum Herstellen der Rollo-Folie;
Fig. 2: Drei Ausführungsbeispiele der Rollo-Folie,
Fig. 3: Ein Rollo mit Federantrieb im Wickelrohr;
Fig. 4: Ein manuell betätigtes Rollo im Isolierglas;
Fig. 5: Ein elektrisch betätigtes Rollo im Isolierglas.

Fig. 1 zeigt ein spezielles Verfahren zur Herstellung der erfindungsgemäßen Rollo-Folie aus einer Rohfolie I. Die Rohfolie I ist vorzugsweise aus Kunststoff, der bei einer bestimmten Temperatur von beispielsweise 120 C verformbar ist. Geeignete Materialien mit den erforderlichen wärmewirksamen und optischen Eigenschaften sind auf dem Markt erhältlich.

In einem ersten Arbeitsgang wird die Rohrolie 1 auf einem Wickelkern 2 aufgewickelt, der einen minimalen Durchmesser von etwa 6 mm hat. Damit dieser die zum Aufwickeln erforderliche Stabilität erhält, ist er zwischen zwei Axiallagern 3. 3' straff gespannt. Um das Aufwickeln der Rohfolie 1 zu erleichtern, hat diese an der aufzuwickelnden Seite einen stumpfwinkligen, pfeilförmigen Anschnitt V1 beziehungsweise V2. Der zweite Anschnitt V2 wird für eine spezielle Endversteifung E0 gebraucht, die durch Aufwickeln dieser Seite gebildet wird.

Nach dem Aufwickeln von beiden Seiten liegt die Rohfolie 1 in Gestalt zweier Wickel vor, dem Rundwickel P0 und der Endversteifung E0. Der Wickel der Endversteifung E0 besteht zum Beispeil aus 10 Lagen, die durch Kleben, Schweißen oder ähnliches zu einem homogenen Rohr verfestigt werden. Der zum Aufwickeln jeweils verwendete Wickelkern 2 ist vorzugsweise ein dünnwandiges Rohr; er kann im Innern verbleiben oder zur Wiederverwendung entnommen werden.

In einem zweiten Arbeitsgang wird der Rundwickel P0 zusammen mit dem innenliegenden Wickelkern 2 beziehungsweise ohne denselben durch Zusammenpressen zu einem Zweikantwickel P2 geformt. Dabei bilden sich an den beiden Kanten Knickprägungen L mit einem Knickwinkel von 180 grd aus. Diese werden vorzugsweise durch temporäre Erwärmung während oder nach dem Zusammenpressen dauerhaft in das Material geprägt. Auf gleiche Weise kann auch die Endversteifung E0 als Rundwickel geprägt werden. Die Ausbildung der Knickprägungen L in Gestalt des Zweikantwickels P2 ist der wesentlich Schritt bei der Herstellung der erfindungsgemäßen Rollo-Folie. Bezüglich der Endversteifung E0 kann das Herstelllverfahren vielfach varriert werden.

In Fig. 2 sind drei Ausführungsbeispiele der fertiggestellten Rollo-Folie gezeigt. die entstehen durch Abwickeln des Zweikantwickels P2 und Aufwickeln zu einem Wickel entweder im Dreikantprofil P3, Vierkantprofil P4, Füntkantprofil P5 oder in einem anderen Kantenprofil höherer Ordnung. Die Biegemomente der übereinanderliegenden Knickprägungen L stabilisieren das jeweiliege Kantenprofil und bewirken ein Drehmoment in Aufrollrichtung. Das Dreikantprofil P3 ist im allgemeinen für kleine und das Fünfkantprofil P5 für große Wickeldurchmesser geeignet. Der abgewickelte Teil bildet infolge der Knickprägungen L ein Wellenprofil W aus. Dazu sind minimale Zugkräfte erforderlich, die etwa dem Gewicht der Endversteifung E0 entsprechen.

In Fig. 3 ist schematisch die Verwendung der Rollo-Folie als bewegliche Abdeckung einer Glasscheibe 4 dargestellt. Das Wellenprofil W versteift die Rollo-Folie in Querrichtung und bildet ein Luftpolster zur Glasscheibe 4, das die thermische Isolierung verbessert und ein Festkleben verhindert. Das Kantenprofil des Wickels 8 gewährleistet ein spurtreues Aufwickeln durch Formschluß über viele Windungen selbst bei kleinem Durchmesser.

Weiter sind Teile einer Wickelmechanik in Gestalt eines Wickelrohrs 6 mit einer innenliegenden Torsionsfeder 7 dargestellt. Das gezeigt Rundprofil des Wickelrohrs 6 kann natürlich auch gemäß dem Wickel 8 als Vierkantrohr ausgeführt sein. Die innenliegende Torsionsfeder 7 kompensiert vorteilhaft die vom Folien-Rollo ausgehende Zugkraft beziehungsweise erzeugt das zum Aufwickeln notwendige Drehmoment. Eine Antriebseinrichtung zum Betätigen kann entweder als Aufrolltrieb das Wickelrohr 6 antreiben oder als Abrolltrieb die Endversteifung E0 bewegen, wobei die Rollo-Folie dieser Bewegung folgend unter Federkraft auf- beziehungsweise abwickelt.

In einer speziellen, zum Einbau in ein Isolierglas geeigneten Ausführung hat das Wickelrohr 6 einen Durchmesser von lediglich etwa 7 mm, und die Rollo-Folie ist 0.02 mm stark. Die Torsionsfeder 7 hat eine Drahtstärke von etwa 0.3 mm und 140 Windungen. Nach der vorliegenden Praxiserfahrung kann damit die Rollo-Folie bis zu etwa 120 cm breit und 150 cm lang sein. Der Wickel 8 hat einen Durchmesser von etwa 15 mm bei 80 cm und 21 mm bei 150 cm Länge. Die zum Betätigen notwendige Antriebsleistung liegt bei etwa 0.1 W.

Fig. 4 zeigt im Querschnitt ein Isolierglas mit innenliegendem, manuelle betätigtem Rollo. Das Isolierglas besteht aus zwei Scheiben 4 und 5, die durch einen Abstandhalter 9 fest miteinander verbunden sind. Die Rollo-Folie ist gemäß dem Beispiel in Fig. 3 auf einem Wickelrohr 6 mit Federantrieb gelagert. Eine Magnetkupplung MG überträgt durch die Scheibe 4 eine Verschiebekraft auf die Endversteilung E0. Offensichtlich kann durch Bewegen der Magnetkupplung MG die Rollo-Folie manuell auf- beziehungsweise abgewickelt werden. Die Vorteile sind preiswerte Herstellung und hohe Zuverlässigkeit.

Fig. 5 zeigt ein Rollo, das mit einem Abrolltrieb in Gestalt eines Elektromotors EM betätigt wird. Die Rollo-Folie ist gemäß dem Beispiel in Fig. 3 auf einem Wickelrohr 6 mit Torsionsfeder 7 gelagert. An der Endversteifung E0 greifen Zugelemente M1,M2 an, die auf Spulen M3,M4 auf- beziehungsweise abwickeln und damit das Rollo betätigen. Die Zugelemente M1,M2 sind vorzugsweise Stahlbänder mit einer Dicke von etwa 0.05 mm; die Spulen M3,M4 haben eine gemeinsame Welle, die vom Elektromotor EM angetrieben wird. Bei entsprechender Dimensionierung kann diese Ausführungsform wie oben beschrieben im Scheibenzwischenraum eines Isolierglases angeordnet sein. In dieser Anwendung hat der Elektromotor EM einen Durchmesser von etwa 12 mm und eine Leistung von 0.3 W.

## Patentansprüche

1. Rollo-Folie, insbesondere zur Verwendung als bewegliche Abdeckung einer Glasscheibe (4), die zu einem Wickel (8) aufwickelbar beziehungsweise zu einer Fläche abwickelbar ist,
*gekennzeichnet durch*
Knickprägungen (L), die gleichsinnig parallel zur Wickelachse angeordnet sind und ein Biegemoment in Aufrollrichtung haben derart, daß sie beim Wickel (8) ein Kantenprofil (P3,P4 oder P5) und bei der Fläche ein Wellenprofil (W) ausbilden.

2. Rollo-Folie nach Anspruch 1,
*gekennzeichnet durch*
eine unten angeordnete Endversteifung (E0) in Gestalt eines Wickels.

3. Rollo-Folie nach Anspruch 2,
*dadurch gekennzeichnet, daß*
im Innern der Endversteifung (E0) ein Wickelkern angeordnet ist.

4. Rollo-Folie nach einem der vorhergehenden Ansprüche,
*gekennzeichnet durch*
eine Materialstärke von 0.01 bis 0.05 mm und Knickprägungen (L) in Abständen von 7 bis 20 mm.

5. Verwendung einer Rollo-Folie nach einem der vorhergehenden Ansprüche,
*dadurch gekennzeichnet, daß*
die Rollo-Folie zwischen Scheiben (4,5) eines Isolierglases angeordnet ist.

6. Rollo mit einer Rollo-Folie nach einem der vorhergehenden Ansprüche,
*dadurch gekennzeichnet, daß*
die Wickelmechanik mit einem Abrolltrieb (EM) ausgestattet ist, der die Endversteifung (E0) in Auf- beziehungsweise Abrollrichtung bewegt.

7. Rollo nach Anspruch 6,
*dadurch gekennzeichnet, daß*
die Wickelmechanik mit einer mechanischen Magnetkupplung (MG) ausgestattet ist, die die Antriebsleistung zum Auf- beziehungsweise Abwickeln durch eine Glasscheibe (4) überträgt.

8. Verfahren zur Herstelung der Rollo-Folie aus einer Rohfolie (1),
*gekennzeichnet durch* die folgenden Fertigungsschritte:
a) Aufwickeln der Rohfolie (1) zu einem Rundwickel (P0) auf einem Wickelkern (2);
b) Flachpressen des Rundwickels (P0) zu einem flachen Zweikantwickel (P2) mit Knickprägungen (L).

9. Verfahren nach Anspruch 8,
*dadurche gekennzeichnet, daß*
die Rohfolie (1) an der am Wickelkern (2) aufliegenden Seite einen stumpfwinkligen, pfeilförmigen Anschritt (V1 bzw V2) hat.

10. Verfahren nach Anspruch 8,
*dadurch gekennzeichnet, daß*
der Wickelkern (2) beim Aufwickeln der Rohfolie (1) durch eine Zugspannung gestrafft ist.

11. Verfahren nach Anspruch 8,
*dadurch gekennzeichnet, daß*
beim Ferigungsschritt b) der Rundwickel (P0) zusammen mit dem innenliegenden Wickelkern (2) zum Zweikantwickel (P2) flachgepreßt wird.

12. Verfahren nach Anspruch 8,
*dadurch gekennzeichnet, daß*
die Knickprägungen (L) beim Zweikantwickel (P2) durch eine temporäre Temperaturerhöhung dauerhaft geprägt werden.

## Claims

1. Film for blinds, the particular purpose of which is to act as a movable cover for a pane of glass (4), that can be wound up to form a roll (8) and can be unwound to form a flat surface,
wherein
creases (L) are provided, that extend equidirectional parallel to the winding axis and have a flexural moment in the direction of winding, so that they form a specific cross-section (P3, P4 or P5) in the roll (8) and a wave profile (W) in the unwound blind.

2. Film for blinds according to claim 1,
wherein
an end stiffening element (E0) is provided at the bottom in the form of a roll.

3. Film for blinds according to claim 2,
wherein
a mandrel is provided inside the end stiffening element (E0).

4. Film for blinds according to one of the previous claims,
wherein
the material thickness amounts to between 0.01 and 0.05 mm and creases (L) are provided at intervals of 7 to 20 mm.

5. Use of film for blinds according to one of the previous claims,
wherein
the film for blinds is located between panes (4, 5) of a window with multiple glazing.

6. Blind with a film for blinds according to one of the previous claims,
wherein
the winding mechanism is equipped with a unwinding drive (EM), which moves the end stiffening element (E0) in the direction of winding and unwinding.

7. Blind according to claim 6,
wherein
the winding mechanism is equipped with a mechanical magnetic device (MG), which transmits the drive power for winding and unwinding the blind through a pane of glass (4).

8. Process for the production of the film for blinds from a film (1), wherein the following production operations are carried out:
(a) Winding of the film (1) into a round roll (P0) on a mandrel (2);
(b) Application of pressure to the round roll (P0) to form a flattened roll (P2) with creases (L).

9. Process according to claim 8,
wherein
the film (1) is cut at an obtuse angle into the shape of an arrow (V1 and V2) on the side facing the mandrel (2).

10. Process according to claim 8,
wherein
the mandrel (2) is tightened by tensile stress when the film (1) is wound up.

11. Process according to claim 8,
wherein
pressure is applied to the round roll (P0) together with the mandrel (2) inside it to form the flattened roll (P2) in the course of production operation b).

12. Process according to claim 8,
wherein
the creases (L) in the flattened roll (P2) are made permanent by a temporary increase in temperature.

## Revendications

1. Film pour stores, utilisé plus particulièrement comme rideau amovible d'une vitre (4) ; enroulable sous forme d'un enroulement (8) et déroulable sur une surface plane,
caractérisé par
des plis préformés (1), réalisés dans le même sens et parallèlement à l'axe d'enroulage, et qui induisent un couple de pliage, de telle manière qu'il prenne la forme d'un profil à arrêtes (P3, P4 ou P5) dans le cas de l'enroulement (8) et un profil ondulé dans le cas de la surface plane.

2. Film pour stores selon la revendication 1,
caractérisé par
un renfort final (E0) situé à l'extrémité inférieure et ayant la forme d'un enroulement.

3. Film pour stores selon la revendication 2,
caractérisé par le fait
que le renfort final (E0) contient un tube d'enroulage.

4. Film pour stores selon une ou plusieurs revendications qui précèdent,
caractérisé par
son épaisseur de 0,01 à 0,05 mm et des plis préformés (1), distants de 7 à 20 mm les uns des autres.

5. Selon une ou plusieurs revendications qui précèdent, l'utilisation d'un film pour stores
caractérisée par le fait que
le film pour stores est disposé entre les épaisseurs (4, 5) d'un double-vitrage.

6. Store avec un film pour stores selon une ou plusieurs revendications qui précédent,
caractérisé par le fait que
la mécanique d'enroulage est équipée d'une commande de déroulage (EM), qui actionne le renfort final (E0) dans le sens de l'enroulage ou du déroulage.

7. Film pour stores selon la revendication 6
caractérisé par le fait que
la mécanique d'enroulage est équipée d'un dispositif d'accouplement magnétique (MG), qui transmet la puissance nécessaire à l'enroulage ou au déroulage à travers une épaisseur de verre.

8. Procédé de fabrication du film pour stores à partir d'un film ébauche (1)
caractérisé par les étapes de fabrication suivantes :
a) Enroulage du film ébauche (1) sous forme d'enroulement sur un tube (P0),
b) Ecrasement de l'enroulement cylindrique (P0) pour qu'il prenne la forme d'un enroulement plat à deux arêtes (P2) avec des plis préformés (L).

9. Procédé selon la revendication 8,
caractérisé par le fait que
le film ébauche(1) présente une découpe en forme de V à angle obtus (V1 à V2) sur la face en contact avec le tube d'enroulage (2).

10. Procédé selon la revendication 8
caractérisé par le fait que
l'enroulement (2) est soumis à une force de traction au moment de l'enroulage du film ébauche (1).

11. Procédé selon la revendication 8
caractérisé par le fait
qu'au moment de l'étape de fabrication b), l'enroulement cylindrique (P0) est écrasé ensemble avec le tube d'enroulage intérieur (2) pour qu'il prenne la forme d'un enroulement plat à deux arêtes (P2).

12. Procédé selon la revendication 8
caractérisé par le fait que
les plis (1) de l'enroulement plat à deux arêtes (P2) seront préformés durablement grâce à une élévation de la température temporaire.
